# EUROPÄISCHE PATENTSCHRIFT

(11) **EP 4 474 540 B1**
(45) Veröffentlichungstag und Bekanntmachung des Hinweises auf die Patenterteilung: **04.03.2026**
(21) Anmeldenummer: 24180092.9
(22) Anmeldetag: 05.06.2024
(51) Int. Cl.: D01H 13/14

(54) **VERFAHREN ZUR ERMITTLUNG VON LECKAGEN UND/ODER VERSTOPFUNGEN EINER SPINNEINHEIT EINER SPINNVORRICHTUNG EINER ROTOR- ODER LUFTSPINNMASCHINE**
METHOD FOR DETERMINING LEAKAGES AND/OR BLOCKAGES OF A SPINNING UNIT OF A SPINNING DEVICE OF A ROTOR OR AIR-JET SPINNING MACHINE
PROCÉDÉ DE DÉTERMINATION DE FUITES ET/OU D'OBTURATION D'UNE UNITÉ DE FILAGE D'UN DISPOSITIF DE FILAGE D'UN MÉTIER À FILER À ROTOR OU À JET D'AIR

(30) Priorität: 06.06.2023 LU 504416
(43) Veröffentlichungstag der Anmeldung: 11.12.2024
(73) Patentinhaber: Saurer Spinning Solutions GmbH & Co. KG, 52531 Übach-Palenberg (DE)
(72) Erfinder: Schelter, Detlef, 41812 Erkelenz (DE); Siewert, Ralf, 41366 Schwalmtal (DE); Hansen, Bodo, 41812 Erkelenz (DE)
(74) Vertreter: Morgenthum-Neurode, Mirko

(56) Entgegenhaltungen:
- EP-A2- 1 655 393
- WO-A1-2011/147040
- DE-A1- 102020 115 287

## Beschreibung

Die Erfindung betrifft ein Verfahren zur Ermittlung von Leckagen und/oder Verstopfungen einer Spinneinheit einer Spinnvorrichtung einer Rotor- oder Luftspinnmaschine sowie eine Rotor- oder Luftspinnmaschine zur Ausführung des Verfahrens.

Rotor- oder Luftspinnmaschinen umfassen bekanntlich wenigstens eine Sektion mit einer definierten Anzahl an Spinnvorrichtungen mit jeweils einer Spinneinheit, die einen Luftstrom benötigen, um ein den jeweiligen Spinnvorrichtungen zugeführtes Faserband im Zuge des Spinnprozesses zu einem Faden zu verarbeiten. Der Luftstrom wird üblicherweise von wenigstens einer einen Luftstrom erzeugenden Druckluftquelle erzeugt. Abhängig vom Spinnmaschinentyp kann es sich um eine Saugluftanlage, welche insbesondere bei einer Rotorspinnmaschine, bspw. zum Erzeugen eines Spinnunterdrucks eingesetzt wird oder um eine Druckluft erzeugende Quelle handeln, welche insbesondere bei einer Luftspinnmaschine zum Erzeugen eines Spinndrucks verwendet wird.

Als Spinneinheit kann dementsprechend beispielhaft der Spinnrotor der Rotorspinnmaschine angesehen werden, dessen Rotortasse während eines regulären Spinnbetriebs, aber auch während eines Anspinnvorgangs, mit Saugluft versorgt wird. Bei einer Luftspinnmaschine kann die Luftspinndüse als Spinneinheit betrachtet werden. Als Spinneinheiten kommen generell alle Einrichtungen in Betracht, welche ausgelegt sind, aus Fasern eines Faserbandes, sei es vereinzelt oder als Band, pneumatisch einen Faden zu erzeugen.

Zur Versorgung der Spinneinheiten der einzelnen Spinnvorrichtungen sind diese jeweils mit einer Druckluftversorgungsleitung verbunden, sodass die Druckluft der wenigstens einen Druckluftquelle über die Druckluftversorgungsleitung den zugeordneten Spinneinheiten zuführbar ist. Die den jeweiligen Spinnvorrichtungen zugeführten Druckluftströme sind dabei über jeweils einer Spinneinheit zugeordnete, schaltbare, insbesondere regelbare Druckluftventile einstellbar. Zur Überwachung des Druckluftstroms dient wenigstens ein Druckluftmengenmessgerät wie beispielsweise ein Massestrom- oder Volumenstromtransmitter zum Messen des Druckluftdurchsatzes innerhalb der Druckluftversorgungsleitung.

Für die Qualität des von der Rotor- oder Luftspinnmaschine hergestellten Fadens ist es erforderlich, dass der Druckluftstrom, insbesondere der einhergehende Druck, Unterdruck oder Volumenstrom für eine ordnungsgemäße Verarbeitung des Faserbandes bzw. der vereinzelten Fasern aus dem Faserband durch die Spinneinheiten in einem definierten Bereich liegt. Weiter maximiert es die Produktivität der Maschine, wenn der Druckluftstrom möglichst unmittelbar nach einer entsprechenden Anforderung zur Verfügung gestellt wird, da die Spinneinheiten ansonsten eine unproduktive Wartezeit verbringen müssten. Andererseits erhöht die Auslegung der den Druckluftstrom erzeugenden Druckluftquelle auf einen maximal erforderlichen Druckluftstrombedarf hin deren Kosten in nachteiliger Weise.

Ähnlich erhöht das Vorhalten eines Druckluftstroms oberhalb eines gerade benötigten Druckluftstroms den Energieverbrauch. Dieses Vorhalten kann unter anderem dann erforderlich sein, wenn es zu Verlusten innerhalb des Druckluftstromweges, bspw. aufgrund von Leckagen kommt. Weitere Qualitätseinbußen des hergestellten Fadens können sich aus Verstopfungen der Luftdüsen der Spinneinheiten ergeben, wobei diese darüber hinaus auch zu einer vollständigen Unterbrechung des Herstellungsprozesses des Fadens führen können.

Aus dem Stand der Technik ist es bekannt, zur Identifizierung von Leckagen und/oder Verstopfungen einzelner Spinneinheiten einer Spinnvorrichtung, die jeweiligen Druckluftvolumenströme an den einzelnen Spinnvorrichtungen zu ermitteln.

Ein Identifizieren, durch eine Auswertungseinheit, der Spinneinheiten, deren zugeordneten Druckluftstromwerte von dem Grenzwert bzw. Grenzwertbereich abweichen , wobei bewertet wird, ob der gemessene Druckluftstromwert den zugeordneten Grenzwert bzw. Grenzwertbereich unter-oder überschreitet wird, ist aus der Druckschrift DE 10 2020 115287 A1 bekannt. Weitere Identifizierungsverfahren nach dem Stand der Technik sind aus WO 2011/147040 A1 und EP 1 655 393 A2 bekannt. Nachdem dieses Verfahren jedoch erhebliche Ungenauigkeiten aufweist, liegt der Erfindung die Aufgabe zugrunde, ein Verfahren zur zuverlässigen Ermittlung von Leckagen und/oder Verstopfungen einer Spinneinheit einer Spinnvorrichtung einer Rotor- oder Luftspinnmaschine sowie eine Rotor- oder Luftspinnmaschine zur Durchführung dieses Verfahrens bereitzustellen.

Unter einem Druckluftstrom wird im Sinne der vorliegenden Erfindung ein durch Unterdruck oder Überdruck erzeugter Luftstrom verstanden, wobei sich die Richtung des Luftstromes in einem Abschnitt der Druckluftversorgungsleitung durch eine Anordnung der Druck- bzw. Unterdruckquelle ergibt. So kann ein durch Unterdruck erzeugter Luftstrom von dem Luftstrom, der durch Druck erzeugt wird, in der Luftstromrichtung in Abhängigkeit derer Anordnung verschieden oder gleich sein. Die Rotor- oder Luftspinnmaschine weist wenigstens eine Sektion mit einer definierten Anzahl an Spinnvorrichtungen mit jeweils einer Spinneinheit auf. Den Spinnvorrichtungen ist wenigstens eine Druckluftquelle zugeordnet, die mit einer den Druckluftstrom führenden Druckluftversorgungsleitung verbunden ist. Zur Versorgung der einzelnen Spinnvorrichtungen mit der Druckluft sind diese insbesondere über Druckluftstromabzweigkanäle mit der Druckluftversorgungsleitung verbunden, wobei die Druckluftversorgungsleitungen bzw. die Druckluftstromabzweigkanäle jeweils zur Versorgung der einzelnen Spinneinheiten der Spinnvorrichtungen dienen. Zur Steuerung und/oder Regelung der wenigstens einen Druckluftquelle sowie der jeweiligen den Spinneinheiten zugeordneten schaltbaren, insbesondere regelbaren Druckluftventile zur Regelung des den zugeordneten Spinneinheiten zugeführten Druckluftstroms ist eine Steuer- und Regelungseinheit mit der Spinnmaschine gekoppelt. Der Spinnmaschine ist ferner eine Auswerteeinrichtung zum Auswerten von Messwerten des wenigstens einen Druckluftmengenmessgeräts wie beispielsweise ein Massestrom- oder Volumenstromtransmitter zum Messen des Druckluftdurchsatzes innerhalb der Druckluftversorgungsleitung zugeordnet, wobei die Auswerteeinrichtung die von dem Druckluftmengenmessgerät übertragenden Messdaten auswertet. Bei dem von dem Druckluftmengenmessgerät ermittelbaren Druckluftstromwert handelt es sich zumindest um den Druckluftvolumenstrom durch die Druckluftversorgungsleitung oder den vorherrschenden Luftdruck in der Druckluftversorgungsleitung.

Mittels der Steuer- und Regelungseinheit sowie der Auswerteeinrichtung wird das erfindungsgemäße Verfahren durchgeführt, in dem die Spinnvorrichtungen hinsichtlich Leckagen und/oder Verstopfungen der Spinneinheiten überprüft werden. Hierzu wird zunächst die Spinnmaschine in einen Überprüfungsmodus versetzt, in welchem die Druckluftventile in einen Zustand "offen", insbesondere regelbar, versetzt werden, um eine Druckluftstromzufuhr zu den Spinneinheiten freizugeben. In einem nachfolgenden Verfahrensschritt wird dann die Druckluftquelle zum Zuführen des Druckluftstroms angeschaltet, sofern die wenigstens eine Druckluftquelle sich in einem ausgeschalteten Zustand befindet. Nachfolgend werden die Druckluftventile nacheinander in einer definierten Reihenfolge, insbesondere regelbar, geschlossen, wobei bei jedem Schließen eines Druckluftventils der dann vorherrschende Druckluftstromwert gemessen und das Messergebnis an die Auswerteeinrichtung übertragen und der jeweiligen Spinneinheit zugeordnet und mit einem vorgegebenen, in der Auswerteeinrichtung oder einer mit der Auswerteeinrichtung verbundenen Speichereinheit hinterlegten Grenzwertbereich abgeglichen wird. Durch die Auswerteeinrichtung wird nach dem erfolgten Abgleich dann die Spinneinheit oder die Spinneinheiten identifiziert, deren zugeordneten Druckluftstromwerte von dem Grenzwert bzw. Grenzwertbereich abweichen, wobei die Identifizierung dergestalt ist, dass bewertet wird, ob der gemessene Druckluftstromwert den zugeordneten Grenzwert bzw. Grenzwertbereich unter- oder überschreitet. Insbesondere wird die die unzulässige Abweichung betreffende Spinnvorrichtung, Spinneinheit und/oder Druckluftversorgungsleitung mittels einer Anzeigeeinheit angezeigt. So kann die Abweichung nicht nur systemintern verarbeitet, wie im Nachfolgenden exemplarisch und beispielhaft näher beschrieben, sondern auch einem Bediener zur Visualisierung gebracht werden. Weiterhin bevorzugt kann das Maß der Abweichung von dem zugeordneten Grenzwert bzw. Grenzwertbereich durch die Auswerteeinrichtung identifiziert und insbesondere mittels einer Anzeigeeinheit angezeigt werden.

Das erfindungsgemäße Verfahren weist den Vorteil auf, dass bei einem nacheinander in einer definierten Reihenfolge erfolgenden Schließen der jeweiligen den Spinnvorrichtungen zugeordneten Druckluftventilen der Differenzvolumenstrom oder die Druckdifferenz durch Abgleich der Druckluftstromwerte vor und nach dem Schließen der Druckluftventile als Messwert dazu genutzt wird, um Leckagen und/oder Verstopfungen einer Spinneinheit zu identifizieren. Nachdem sich bspw. der Gesamtvolumenstrom mit einer höheren relativen Genauigkeit erfassen lässt als ein Einzelvolumenstrom an den jeweiligen Spinneinheiten, lassen sich Leckagen und/oder Verstopfungen in besonders zuverlässiger Weise ermitteln. Das Verfahren lässt sich in der Weise durchführen, dass nach einer durchgeführten Überprüfung einer Spinnvorrichtung das entsprechende Druckluftventil, insbesondere regelbar, wieder geöffnet wird und der vorgegebenen, definierten Reihenfolge nach dann das nächste Druckluftventil, insbesondere regelbar, geschlossen wird. Darüber hinaus lässt sich das erfindungsgemäße Verfahren aber auch in der Form durchführen, dass die Druckluftventile nach erfolgter Messung in der geschlossenen Stellung verbleiben und hiernach das in der Reihenfolge nachfolgend vorgesehene Druckluftventil, insbesondere regelbar, geschlossen wird.

Die Druckluftquelle, die Auswerteeinrichtung und/oder die Steuer- und Regelungseinheit können in bevorzugter Weise von der Rotor- oder Luftspinnmaschine umfasst sein. Alternativ dazu kann/können die Druckluftquelle, die Auswerteeinrichtung und/oder die Steuer- und Regelungseinheit separat von der Rotor- oder Luftspinnmaschine angeordnet und mit dieser wirkverbunden sein. Die Erfindung zeichnet sich dadurch aus, dass ein Druckluftmengenmessgerät zum Messen des Druckluftdurchsatzes innerhalb der Druckluftversorgungsleitung vorgesehen ist und mit der Auswerteeinrichtung datenübertragend verbunden ist, wobei die Datenübertragung im Allgemeinen in üblicher Weise bedarfsgerecht, insbesondere kabelgebunden oder kabellos realisiert sein kann.

Im Zuge des erfindungsgemäßen Verfahrens werden mittels des Druckluftmengenmessgeräts, bspw. über die Messdaten des vorherrschenden Gesamtvolumenstroms nach dem Schließen der einzelnen Druckluftventile, welche an die Auswerteeinrichtung übertragen werden, in zuverlässiger Weise Spinneinheiten identifiziert, welche Leckagen und/oder Verstopfungen aufweisen. Dabei weist ein den Grenzwert bzw. Grenzwertbereich überschreitender Differenzvolumenstrom nach einem Schließen eines Druckluftventils darauf hin, dass die zugeordnete Spinneinheit eine Leckage aufweist, wohingegen eine Unterschreitung des Grenzwerts oder Grenzwertbereichs durch den Differenzvolumenstrom auf eine Verstopfung der Spinneinheit hindeutet.

Der vorgesehene Abgleich der ermittelten Druckluftstromwerte mit den Grenzwerten bzw. Grenzwertbereichen und deren Bewertung werden von der Auswerteeinrichtung durchgeführt. Dabei wird unter einer Auswerteeinrichtung im Sinne der vorliegenden Erfindung solche funktional zusammenwirkenden Elemente oder Einheiten verstanden, welche dazu ausgestaltet sind, die erforderlichen Vorgänge durchzuführen. Dabei können Elemente bzw. Einheiten voneinander getrennt oder in einer gemeinsamen Baugruppe verwirklicht sein. Die Auswerteeinrichtung kann vorzugsweise in eine prozessorgestützte Einrichtung wie bspw. die der Rotor- oder Luftspinnmaschine zugeordnete Steuer- und Regelungseinheit integriert sein. Besonders vorteilhafterweise ist dabei vorgesehen, dass die Steuer- und Regelungseinheit datenübertragend mit der Auswerteeinrichtung verbunden ist. Diese Verbindung ermöglicht eine automatisierte Durchführung des Überprüfungsmodus, in deren Rahmen die einzelnen Spinneinheiten der Spinnvorrichtung auf Leckagen und/oder Verstopfungen hin überprüft werden. Prozessorgesteuert kann dieser Prozess durch die Steuer- und Regelungseinheit in zuverlässiger Weise durchgeführt werden, ohne dass hierzu bedienerseits Eingriffe erforderlich sind.

Sobald die Bewertung eine unzulässige Abweichung der Druckluftstromwerte zu dem Grenzwert bzw. Grenzwertbereich ergibt, kann nach einer bevorzugten Ausführungsform der vorliegenden Erfindung die Aktivierung eines Alarmsignals erfolgen. Die Aktivierung des Alarmsignals erfolgt, wenn die Auswerteeinrichtung ein zum Auslösen des Alarmsignals geeignetes Signal überträgt, bspw. unmittelbar an eine das Alarmsignal auslösende Einheit oder an eine zwischengeschaltete Einheit. Das Alarmsignal kann dabei ein visuelles, optisches, akustisches und/oder haptisches Signal sein. Mittels eines solchen Alarmsignals kann einem Bediener der Rotor- oder Luftspinnmaschine ein nicht ordnungsgemäßer Betrieb der Rotor- oder Luftspinnmaschine angezeigt werden, welcher zu einem qualitativ minderwertigen Faden führen kann.

Das vorgeschlagene Verfahren stellt eine kostengünstige und sehr zuverlässige Möglichkeit zur Ermittlung von Leckagen und/oder Verstopfungen einer Spinneinheit bei einer Rotor- oder Luftspinnmaschine dar. Die Vorgänge des Messens, Übertragens, Ermittelns, Abgleichens und Bewertens können hierbei je nach Anforderung an einen Energieverbrauch in bevorzugter Weise periodisch oder zu festgelegten Zeitpunkten erfolgen, wobei hierzu die Rotor- oder Luftspinnmaschine in den Überprüfungsmodus versetzt wird, welcher die Durchführung des erfindungsgemäßen Verfahrens ermöglicht. Je häufiger solche Vorgänge durchgeführt werden, umso höher kann zwar ein entsprechender Energiebedarf der Rotor- oder Luftspinnmaschine sein, desto zuverlässiger ist aber auch die Überwachung und Möglichkeit eines unmittelbaren Eingreifens bzw. einer Störungsbehebung, wodurch die Produktivität der Rotor- oder Luftspinnmaschine optimierbar und die Qualität des herzustellenden Fadens erhöht wird.

Gemäß einer bevorzugten Ausführungsform beinhaltet das Alarmsignal neben der Information über eine Leckage und/oder Verstopfung auch die Information, welche/r Spinnvorrichtung, Spinneinheit, Druckluftversorgungsleitung und/oder Druckluftstromabzweigkanal betroffen ist. Eine entsprechende Informationsdarstellung neben der Art der unzulässigen Abweichung, nämlich ob es sich um eine Verstopfung oder eine Leckage handelt, ermöglicht es in besonders gezielter Weise sowie kurzfristig die vorhandene Leckage und/oder Verstopfung zu beheben, sodass die Rotor- oder Luftspinnmaschine insgesamt mit einer hohen Produktivität betrieben werden kann.

Besonders vorteilhafterweise ist dabei vorgesehen, dass nach einer Detektierung einer Leckage und/oder Verstopfung das jeweils der identifizierten Spinneinheit zugeordnete, schaltbare, insbesondere regelbare Druckluftventil in der Schließstellung verbleibt bzw., wenn dieses geöffnet ist, in die Schließstellung bewegt wird, wenn an der betreffenden Spinnvorrichtung Abweichungen der Druckluftstromwerte als unzulässig bewertet werden. Diese Ausgestaltung der Erfindung gewährleistet in zuverlässiger Weise, dass die entsprechende Spinnvorrichtung bis zur Behebung der festgestellten Mängel außer Betrieb gesetzt wird, sodass die Produktion eines Mängel aufweisenden Fadens somit zuverlässig verhindert wird.

Das mit der Erfindung vorgeschlagene Verfahren eignet sich nach einer besonders vorteilhaften Ausgestaltung der Erfindung für eine Luftspinnmaschine, wobei die Spinneinheiten durch die Luftspinndüsen ausgebildet sind, mittels welcher aus einem zugeführten Faserband ein Faden über die Luftdüsen der Luftspinndüse zugeführten Druckluft, die eine Wirbelluftströmung innerhalb der Luftspinndüse erzeugen, gebildet wird.

Nach einem weiteren Aspekt der vorliegenden Erfindung wird eine Rotor- oder Luftspinnmaschine zur Ausführung des erfindungsgemäßen Verfahrens oder eines Verfahrens nach einem der bevorzugten Ausführungsformen vorgeschlagen. Die Rotor- oder Luftspinnmaschine weist
- wenigstens eine Sektion umfassend eine definierte Anzahl an Spinnvorrichtungen mit jeweils einer Spinneinheit,
- wenigstens eine Druckluftquelle,
- Druckluftversorgungsleitungen, welche jeweils mit wenigstens einer Spinneinheit der Spinneinheiten gekoppelt sind, wobei der Druckluftstrom der wenigstens einen Druckluftquelle über die Druckluftversorgungsleitung der dieser zugeordneten wenigstens einen Spinneinheit zuführbar ist,
- jeweils ein wenigstens einer Spinneinheit zugeordnetes, schaltbares, insbesondere regelbares Druckluftventil, wobei das Druckluftventil ausgelegt ist, zumindest den Druck unabhängig vom Druckvolumenstrom konstant zu halten und insbesondere den zugeführten Druckluftstrom zu regeln,
- wenigstens ein Druckluftmengenmessgerät zum Messen des Druckluftdurchsatzes innerhalb der Druckluftversorgungsleitung
auf.

Gekennzeichnet ist die erfindungsgemäße Rotor- oder Luftspinnmaschine zur Durchführung des vorstehend beschriebenen erfindungsgemäßen oder eines weitergebildeten Verfahrens dadurch, dass diese aufweist oder gekoppelt ist mit
- einer Steuer- und Regelungseinheit gekoppelt mit der wenigstens einen Druckluftquelle und den Druckluftventilen zum Steuern und/oder Regeln der wenigstens einen Druckluftquelle und der jeweiligen Druckluftventile und
- einer datenübertragend mit dem Druckluftmengenmessgerät verbundenen Auswerteeinrichtung zum Auswerten von Messdaten des Druckluftmengenmessgeräts,
wobei die Auswerteeinrichtung eingerichtet ist, den beim Schließen der Druckluftventile nacheinander in einer definierten Reihenfolge bei jedem, insbesondere regelbaren, Schließen eines Druckluftventils vorherrschenden gemessenen Druckluftstromwert mit einem vorgegebenen, in der Auswerteeinrichtung oder einer mit der Auswerteeinrichtung verbundenen Speichereinheit hinterlegten Grenzwert oder Grenzwertbereich abzugleichen und diejenige Spinneinheit zu identifizieren, deren zugeordnete Druckluftstromwerte von dem Grenzwert bzw. Grenzwertbereich abweichen, wobei bewertet wird, ob der gemessene Druckluftstromwert den Grenzwert bzw. Grenzwertbereich unter- oder überschreitet.

Die erfindungsgemäße Rotor- oder Luftspinnmaschine zeichnet sich dadurch aus, dass diese in besonders einfacher und zuverlässiger Weise die Identifizierung von Spinnvorrichtungen erlaubt, deren Spinneinheiten eine Leckage und/oder Verstopfung aufweisen, sodass ggf. kurzfristig eine Behebung der Störung erfolgen und so eine hohe Produktivität der Rotor- und Luftspinnmaschine gewährleistet werden kann. Zudem wird in zuverlässiger Weise die Herstellung eines qualitativ mangelhaften Fadens vermieden.

Das zur Abriegelung des Druckluftstroms zu der zugeordneten Spinnvorrichtung vorgesehene Druckluftventil ist nach einer besonders vorteilhaften Ausgestaltung der Erfindung in einem Druckluftstromabzweigkanal angeordnet, über den die zugeordnete Spinneinheit druckluftstromleitend mit der Druckluftversorgungsleitung verbunden ist. Eine entsprechende Anordnung des Druckluftventiles gewährleistet in zuverlässiger Weise eine Abriegelung der entsprechenden Spinnvorrichtung bzw. Spinneinheit von der Druckluftquelle. So können nach einer besonders bevorzugten Ausführungsform mehrere der von der Rotor- oder Luftspinnmaschine umfassten Druckluftventile oder nach einer weiter bevorzugten Ausführungsform auch sämtliche der von der Rotor- oder Luftspinnmaschine umfassten Druckluftventile in einem entsprechenden Druckluftstromabzweigkanal angeordnet sein.

Nach einer weiteren Ausgestaltung der Erfindung ist ferner vorgesehen, dass die Steuer- und Regelungseinheit datenübertragend mit der Auswerteeinrichtung verbunden ist. Diese Ausgestaltung der Erfindung ermöglicht es, die im Überprüfungsmodus durchzuführenden Verfahrensschritte zur Ermittlung von Leckagen und/oder Verstopfungen in automatisierter Weise, bspw. prozessgesteuert durch die Auswerteeinrichtung vorzunehmen, ohne dass es hierfür einen bedienerseitigen Eingriff erfordert.

Gemäß einer weiteren bevorzugten Ausführungsform ist die Auswerteeinrichtung datenübertragend mit einer wie vorstehend beispielhaft beschriebenen Anzeigeeinheit drahtlos oder drahtgebunden verbunden und ausgelegt, die/den die Abweichung betreffende/n Spinnvorrichtung, Spinneinheit, Druckversorgungsleitung, Druckluftstromabzweigkanal und/oder das Maß der Abweichung von dem Grenzwert bzw. dem Grenzwertbereich mittels der Anzeigeeinheit anzeigen zu lassen. So kann das Maß der Abweichung einem Bediener visualisiert werden.

Ein Ausführungsbeispiel der Erfindung wird nachstehend anhand der beigefügten Zeichnungen erläutert. In den Zeichnungen zeigen:
- Fig. 1: eine schematische Ansicht einer Ausführungsform einer Spinnmaschine und
- Fig. 2: eine schematische Darstellung eines Ablaufdiagramms einer Ausführungsform eines Verfahrens zur Ermittlung von Leckagen und/oder Verstopfungen einer Spinneinheit einer Spinnvorrichtung der Spinnmaschine.

Figur 1 zeigt in rein schematischer Darstellung eine Spinnmaschine 1, welche mehrere, hier nur ausschnittsweise dargestellte, zu einer Sektion zusammengefasste Spinnvorrichtungen 3 mit jeweils einer Spinneinheit 4 aufweist. Bei den Spinnvorrichtungen 3 kann es sich dabei um die Spinnvorrichtungen 3 einer Rotor- oder Luftspinnmaschine handeln.

Die Spinnmaschine 1 umfasst an einem Maschinenende ein Maschinengestell mit einem Steuergehäuse 2, von welchem eine Mehrzahl an Spinnvorrichtungen 3 auf und entlang einer Maschinenlängsseite der Spinnmaschine 1 reihenartig angeordnet ausgehen, wobei die jeweiligen Spinnvorrichtungen 3 mit einer in dem Steuergehäuse 2 dargestellten zentralen Steuer- und Regelungseinheit 14 datenübertragungsseitig verbunden sind. Jede Spinnvorrichtung 3 weist eine Spinneinheit 4 zur Fadenherstellung eines Fadens aus einem an der jeweiligen Spinnvorrichtung 3 bereitgestellten Faserband auf.

Die Spinnmaschine 1 umfasst eine einen Druckluftstrom erzeugende Druckluftquelle 6, welche in dem Steuergehäuse 2 angeordnet ist. Die Druckluftquelle 6 ist zur Erzeugung eines durch Unterdruck oder Überdruck bedingten Druckluftstroms eingerichtet. Die Druckluftquelle 6 ist mit einer Druckluftversorgungsleitung 8 druckluftstromleitend verbunden, wobei an der Druckluftversorgungsleitung 8 mehrere von dieser abzweigende Druckluftstromabzweigkanäle 9 angeordnet sind. Jeder der abzweigenden Druckluftstromabzweigkanäle 9 führt zu einer Spinnvorrichtung 3 und der der Spinnvorrichtung 3 zugeordneten Spinneinheit 4, um diese mit dem von der Druckluftquelle 6 erzeugbaren Druckluftstrom zu versorgen.

Die Druckluftversorgungsleitung 8 weist in einem zwischen der Druckluftquelle 6 und einem der Druckluftquelle 6 nächsten Druckluftstromabzweigkanal 9 ein Druckluftmengenmessgerät 10 zur Messung eines Druckluftstromwerts, im vorliegenden Ausführungsbeispiel des Druckluftvolumenstroms, auf, welches nach dem gezeigten bevorzugten Ausführungsbeispiel in dem Steuergehäuse 2 angeordnet ist. Das Druckluftmengenmessgerät 10 kann in dem Steuergehäuse 2 durch eine Wartungsklappe zugreifbar und insbesondere durch ein in der Wartungsklappe integriertes Sichtfenster einsehbar sein. Das Druckluftmengenmessgerät 10 kann nach einem bevorzugten Ausführungsbeispiel eine Anzeige zur skalierten und/oder digitalen Anzeige des durchgeleiteten messbaren Druckluftvolumenstroms aufweisen.

In den jeweiligen zu den Spinnvorrichtungen 3 führenden Druckluftstromabzweigkanälen 9 ist zwischen der Druckluftversorgungsleitung 8 und den Spinneinheiten 4 ein schaltbares, insbesondere regelbares Druckluftventil 12 angeordnet, das zwischen einer Offen- und Schließstellung, insbesondere regelbar, verstellbar ist. In der Offenstellung ist ein Druckluftstrom durch den entsprechenden Druckluftstromabzweigkanal 9 über das Druckluftventil 12 durchleitbar, wohingegen der entsprechende Druckluftstromabzweigkanal 9 für den Druckluftstrom abgeriegelt ist, wenn sich das Druckluftventil 12 in der Schließstellung befindet.

Eine Auswerteeinrichtung 13 ist direkt mit dem Druckluftmengenmessgerät 10 und indirekt über die Steuer- und Regelungseinheit 14 mit den Druckluftventilen 12 der einzelnen Spinnvorrichtungen 3 verbunden. So können an die Auswerteeinrichtung 13 von dem Druckluftmengenmessgerät 10 die gemessenen Druckluftvolumenströme übertragen werden. Ferner kann das jeweilige Druckluftventil 12 über die Steuer- und Regelungseinheit 14 zwischen der Offen- und Schließstellung, insbesondere regelbar, verstellt werden. Auch wenn in der schematischen Darstellung gemäß Figur 1 der Datenübertragungsweg nur monodirektional gezeigt ist, so kann es sich nach einem weiteren bevorzugten Ausführungsbeispiel auch um eine bidirektionale Verbindung handeln, um insbesondere entsprechende Rückmeldungen geben oder abrufen zu können.

Die Auswerteeinrichtung 13 ist eingerichtet, im Rahmen eines durch die Steuer- und Regelungseinheit 14 durchgeführten Überprüfungsmodus Leckagen- und/oder Verstopfungen einer Spinneinheit 4 der Spinnvorrichtungen 3 zu erfassen. Das Verfahren 100 zur Ermittlung von Leckagen und/oder Verstopfungen einer Spinneinheit 4 umfasst in einem ersten Schritt 110 das Setzen der Spinnmaschine in einen Überprüfungsmodus in der Steuer- und Regelungseinheit 14, wobei in dem Überprüfungsmodus die Druckluftventile 12 der einzelnen Spinnvorrichtungen 3 in die Offenstellung, insbesondere regelbar, versetzt werden, um eine Druckluftstromzufuhr zu den Spinneinheiten 4 freizugeben.

In einem nächsten Schritt 120 erfolgt dann eine Aktivierung bzw. ein Anschalten der Druckluftquelle 6, sofern diese sich im ausgestalteten Zustand befindet. In dem sich hieran anschließenden Schritt 130 betreffend einen Prüfungsprozess werden durch die Steuer- und Regelungseinheit 14 an den einzelnen Spinnvorrichtungen 3 nacheinander in einer definierten Reihenfolge die Druckluftventile 12 in die Schließstellung, insbesondere regelbar, verstellt und anschließend jeweils der an dem Druckluftmengenmessgerät 10 ermittelte Druckluftvolumenstrom erfasst. Dieser Messwert wird der jeweiligen Spinneinheit 4 zugeordnet und in der Auswerteeinrichtung 13 mit einem vorgegebenen Grenzwert oder Grenzwertbereich abgeglichen, welcher in der Auswerteeinrichtung 13 oder einer hier nicht dargestellten, mit der Auswerteeinrichtung 13 verbundenen Speichereinheit hinterlegt ist.

Erfasst die Auswerteeinrichtung 13 eine Abweichung des durch das Druckluftmengenmessgerät 10 ermittelten Druckluftstromwerts von dem zugeordneten Grenzwert bzw. Grenzwertbereich, wird dies in einem nachfolgenden Schritt 140 durch die Auswerteeinrichtung 13 identifiziert, wobei diese bewertet, ob der gemessene Druckluftwert den hinterlegten Grenzwert- oder Grenzwertebereich über- oder unterschreitet und insbesondere in welchem Maß eine Abweichung von dem Grenzwert bzw. dem Grenzwertbereich erfolgt. Eine Über- oder Unterschreitung, insbesondere das Maß der Abweichung von dem Grenzwert- bzw. Grenzwertbereich, wird dabei durch die Auswerteeinrichtung 13 über eine als Alarmsignalanzeigeeinheit ausgebildete Anzeigeeinheit 15 angezeigt.

Die Alarmsignalanzeigeeinheit 15 informiert dabei über die Art der Abweichung, wobei eine Unterschreitung des Grenzwerts oder Grenzwertbereichs des gemessenen Druckluftstromwerts als Verstopfung der Spinneinheit 4 signalisiert wird, wohingegen ein den Grenzwert oder Grenzwertbereich überschreitender Druckluftstromwert an der Alarmsignalanzeigeeinheit 15 als Leckage an der Spinneinheit 4 angezeigt wird.

### Bezugszeichenliste

- 1: Spinnmaschine
- 2: Steuergehäuse
- 3: Spinnvorrichtung
- 4: Spinneinheit
- 6: Druckluftquelle
- 8: Druckluftversorgungsleitung
- 9: Druckluftstromabzweigkanal
- 10: Druckluftmengenmessgerät
- 12: Druckluftventil
- 13: Auswerteeinrichtung
- 14: Steuer- und Regelungseinheit
- 15: Anzeigeeinheit

- 100: Verfahren
- 110: Verfahrensschrift des Setzens in einen Überprüfungsmodus
- 120: Verfahrensschrift des Anschaltens der Druckluftquelle
- 130: Verfahrensschrift des Schließens, Übertragens und Abgleichens
- 140: Verfahrensschrift des Identifizierens

## Patentansprüche

1. Verfahren (100) zur Ermittlung von Leckagen und/oder Verstopfungen einer Spinneinheit (4) einer Spinnvorrichtung (3) einer Rotor- oder Luftspinnmaschine (1),
- wobei die Spinnmaschine (1) aufweist
- wenigstens eine Sektion umfassend eine definierte Anzahl an Spinnvorrichtungen (3) mit jeweils einer Spinneinheit (4),
- wenigstens eine Druckluftquelle (6),
- Druckluftversorgungsleitungen (8), welche jeweils mit wenigstens einer Spinneinheit (4) der Spinneinheiten (4) gekoppelt sind, wobei der Druckluftstrom der wenigstens einen Druckluftquelle (6) über die Druckluftversorgungsleitung (8) der dieser zugeordneten wenigstens einen Spinneinheit (4) zuführbar ist,
- jeweils ein wenigstens einer Spinneinheit (4) zugeordnetes, schaltbares, insbesondere regelbares Druckluftventil (12), wobei das Druckluftventil (12) ausgelegt ist, zumindest den Druck unabhängig vom Druckvolumenstrom konstant zu halten und insbesondere den zugeführten Druckluftstrom zu regeln,
- wenigstens ein Druckluftmengenmessgerät (10) zum Messen des Druckluftdurchsatzes innerhalb der Druckluftversorgungsleitung (8),
- wobei die Spinnmaschine (1) aufweist oder gekoppelt ist mit
- einer Steuer- und Regelungseinheit (14) gekoppelt mit der wenigstens einen Druckluftquelle (6) und den Druckluftventilen (12) zum Steuern und/oder Regeln der wenigstens einen Druckluftquelle (6) und der jeweiligen Druckluftventile (12) und
- einer datenübertragend mit dem Druckluftmengenmessgerät (10) verbundenen Auswerteeinrichtung (13) zum Auswerten von Messdaten des Druckluftmengenmessgeräts (10),
- wobei das Verfahren (100) die Schritte umfasst
- Setzen (110) der Spinnmaschine (1) in einen Überprüfungsmodus, in welchem die Druckluftventile (12) in einen Zustand "offen", insbesondere regelbar, versetzt werden, um eine Druckluftstromzufuhr zu den Spinneinheiten (4) freizugeben,
- Anschalten (120) der Druckluftquelle (6) zum Zuführen eines Druckluftstroms, sofern die wenigstens eine Druckluftquelle (6) ausgeschaltet ist,
- Schließen (130) der Druckluftventile (12) nacheinander in einer definierten Reihenfolge, wobei bei jedem Schließen eines Druckluftventils (12) der vorherrschende Druckluftstromwert gemessen und das Messergebnis an die Auswerteeinrichtung (13) übertragen und der dem Druckluftventil (12) zugeordneten wenigstens einen Spinneinheit (4) zugeordnet und mit einem vorgegebenen, in der Auswerteeinrichtung (13) oder einer mit der Auswerteeinrichtung (13) verbundenen Speichereinheit hinterlegten Grenzwert oder Grenzwertbereich abgeglichen wird,
- Identifizieren (140) derjenigen Spinneinheit (4) von der Auswerteeinrichtung (13), deren zugeordneten Druckluftstromwerte von dem Grenzwert bzw. Grenzwertbereich abweichen, wobei bewertet wird, ob der gemessene Druckluftstromwert den zugeordneten Grenzwert bzw. Grenzwertbereich unter-oder überschreitet.

2. Verfahren (100) nach Anspruch 1, **dadurch gekennzeichnet, dass** die Steuer- und Regelungseinheit (14) datenübertragend mit der Auswerteeinrichtung (13) verbunden ist.

3. Verfahren (100) nach Anspruch 1, **dadurch gekennzeichnet, dass** von der Auswerteeinrichtung (13) ein Alarmsignal initiiert wird, wenn die Bewertung eine unzulässige Abweichung der Druckluftstromwerte zu dem Grenzwert bzw. Grenzwertbereich ergibt.

4. Verfahren (100) nach Anspruch 3, **dadurch gekennzeichnet, dass** das Alarmsignal Informationen über die Art der unzulässigen Abweichung und die die unzulässige Abweichung betreffende Spinnvorrichtung (3), Spinneinheit (4) und/oder Druckluftversorgungsleitung (8) umfasst.

5. Verfahren (100) nach einem oder mehreren der vorhergehenden Ansprüche, **dadurch gekennzeichnet, dass** das jeweils wenigstens einer Spinneinheit (4) zugeordnete, schaltbare, insbesondere regelbare, Druckluftventil (12) in eine Schließstellung bewegt wird, wenn an der betreffenden Spinnvorrichtung (3) Abweichungen der Druckluftstromwerte als unzulässig bewertet wurden.

6. Verfahren (100) nach einem oder mehreren der vorhergehenden Ansprüche, **dadurch gekennzeichnet, dass** die Spinnmaschine (1) eine Luftspinnmaschine ist, wobei die Spinneinheiten (4) durch Luftspinndüsen ausgebildet sind, mittels welcher aus einem zugeführten Faserband ein Faden über den der Luftspinndüse zugeführten Druckluftstrom, der eine Wirbelluftströmung innerhalb der Luftspinndüse erzeugt, gebildet wird.

7. Verfahren (100) nach einem oder mehreren der vorhergehenden Ansprüche, **dadurch gekennzeichnet, dass** die die unzulässige Abweichung betreffende Spinnvorrichtung (3), Spinneinheit (4) und/oder Druckluftversorgungsleitung (8) mittels einer Anzeigeeinheit (15) angezeigt wird.

8. Verfahren (100) nach einem oder mehreren der vorhergehenden Ansprüche, **dadurch gekennzeichnet, dass** das Maß der Abweichung von dem zugeordneten Grenzwert bzw. Grenzwertbereich identifiziert und insbesondere mittels einer Anzeigeeinheit (15) angezeigt wird.

9. Rotor- oder Luftspinnmaschine (1) aufweisend
- wenigstens eine Sektion umfassend eine definierte Anzahl an Spinnvorrichtungen (3) mit jeweils einer Spinneinheit (4),
- wenigstens eine Druckluftquelle (6),
- Druckluftversorgungsleitungen (8), welche jeweils mit wenigstens einer Spinneinheit (4) der Spinneinheiten (4) gekoppelt sind, wobei der Druckluftstrom der wenigsten einen Druckluftquelle (6) über die Druckluftversorgungsleitung (8) der dieser zugeordneten wenigstens einen Spinneinheit (4) zuführbar ist,
- jeweils ein wenigstens einer Spinneinheit (4) zugeordnetes, schaltbares, insbesondere regelbares, Druckluftventil (12), wobei das Druckluftventil (12) ausgelegt ist, zumindest den Druck unabhängig vom Druckvolumenstrom konstant zu halten und insbesondere den zugeführten Druckluftstrom zu regeln und
- wenigstens ein Druckluftmengenmessgerät (10) zum Messen des Druckluftdurchsatzes innerhalb der Druckluftversorgungsleitung (8),
**dadurch gekennzeichnet, dass**
die Spinnmaschine (1) zur Durchführung eines Verfahrens (100) nach einem oder mehreren der Ansprüche 1 bis 8 aufweist oder gekoppelt ist mit
- einer Steuer- und Regelungseinheit (14) gekoppelt mit der wenigstens einen Druckluftquelle (6) und den Druckluftventilen (12) zum Steuern und/oder Regeln der wenigstens einen Druckluftquelle (6) und der jeweiligen Druckluftventile (12) und
- einer datenübertragend mit dem Druckluftmengenmessgerät (10) verbundenen Auswerteeinrichtung (13) zum Auswerten von Messdaten des Druckluftmengenmessgeräts (10),
wobei die Auswerteeinrichtung (13) eingerichtet ist,
- den beim Schließen der Druckluftventile (12) nacheinander in einer definierten Reihenfolge bei jedem Schließen eines Druckluftventils (12) gemessenen Druckluftstromwert mit einem vorgegebenen, in der Auswerteeinrichtung (13) oder einer mit der Auswerteeinrichtung (13) verbundenen Speichereinheit hinterlegten Grenzwert oder Grenzwertbereich abzugleichen und
- diejenige Spinneinheit (4) zu identifizieren, deren zugeordneten Druckluftstromwerte von dem Grenzwert bzw. Grenzwertbereich abweichen, wobei bewertet wird, ob der gemessene Druckluftstromwert den zugeordneten Grenzwert bzw. Grenzwertbereich unter- oder überschreitet.

10. Rotor- oder Luftspinnmaschine (1) nach Anspruch 9, **dadurch gekennzeichnet, dass** das Druckluftventil (12) in einem Druckluftstromabzweigkanal (9) angeordnet ist, über welchen die zugeordnete Spinneinheit (4) druckluftstromleitend mit der Druckluftversorgungsleitung (8) verbunden ist.

11. Rotor- oder Luftspinnmaschine (1) nach Anspruch 9 oder 10, **dadurch gekennzeichnet, dass** die Steuer- und Regelungseinheit (14) datenübertragend mit der Auswerteeinrichtung (13) verbunden ist.

12. Rotor- oder Luftspinnmaschine (1) nach einem der vorherigen Ansprüche 9 bis 11, **dadurch gekennzeichnet, dass** die Auswerteeinrichtung (13) datenübertragend mit einer Anzeigeeinheit (15) drahtlos oder drahtgebunden verbunden und ausgelegt ist, die die Abweichung betreffende Spinnvorrichtung (3), Spinneinheit (4), Druckversorgungsleitung (8) und/oder das Maß der Abweichung von dem Grenzwert bzw. dem Grenzwertbereich mittels der Anzeigeeinheit (15) anzeigen zu lassen.

## Claims

1. A method (100) for detecting leaks and/or blockages in a spinning unit (4) of a spinning apparatus (3) of a rotor spinning machine or air-jet spinning machine (1),
- wherein the spinning machine (1) comprises
- at least one section comprising a defined number of spinning apparatuses (3), each having a spinning unit (4),
- at least one compressed air source (6),
- compressed air supply lines (8), which are each coupled to at least one spinning unit (4) of the spinning units (4), wherein the compressed air flow of the at least one compressed air source (6) is feedable via the compressed air supply line (8) to the at least one spinning unit (4) assigned thereto,
- a switchable, in particular controllable, compressed air valve (12) assigned to at least one spinning unit (4), wherein the compressed air valve (12) is designed to keep at least the pressure constant regardless of the pressure volume flow and in particular to control the fed compressed air flow,
- at least one compressed air flow meter (10) for measuring the compressed air flow rate within the compressed air supply line (8),
- wherein the spinning machine (1) comprises or is coupled to
- a control and regulation unit (14) coupled to the at least one compressed air source (6) and the compressed air valves (12) for controlling and/or regulating the at least one compressed air source (6) and the respective compressed air valves (12), and
- an evaluation device (13) connected to the compressed air flow meter (10) in a data-transmitting manner for evaluating measured data from the compressed air flow meter (10),
- wherein the method (100) comprises the steps of
- setting (110) the spinning machine (1) to an inspection mode in which the compressed air valves (12) are set to an "open" state, in particular in a controllable manner, in order to release a compressed air flow feed to the spinning units (4),
- switching on (120) the compressed air source (6) for feeding a compressed air flow, provided that the at least one compressed air source (6) is switched off,
- closing (130) the compressed air valves (12) one after the other in a defined order, wherein each time a compressed air valve (12) is closed, the prevailing compressed air flow value is measured and the measurement result is transmitted to the evaluation device (13) and assigned to the at least one spinning unit (4) assigned to the compressed air valve (12) and is compared with a specified limit value or limit value range stored in the evaluation device (13) or a memory unit connected to the evaluation device (13),
- identifying (140), by the evaluation device (13), the spinning unit (4) the assigned compressed air flow values of which deviate from the limit value or limit value range, wherein it is assessed whether the measured compressed air flow value falls below or exceeds the assigned limit value or limit value range.

2. The method (100) according to claim 1, **characterized in that** the control and regulation unit (14) is connected to the evaluation device (13) in a data-transmitting manner.

3. The method (100) according to claim 1, **characterized in that** an alarm signal is initiated by the evaluation device (13) if the assessment shows an impermissible deviation of the compressed air flow values from the limit value or limit value range.

4. The method (100) according to claim 3, **characterized in that** the alarm signal comprises information about the type of the impermissible deviation and about the spinning apparatus (3), spinning unit (4) and/or compressed air supply line (8) relating to the impermissible deviation.

5. The method (100) according to one or more of the preceding claims, **characterized in that** the switchable, in particular controllable, compressed air valve (12) assigned to at least one spinning unit (4) in each case is moved to a closed position if deviations in the compressed air flow values at the relevant spinning apparatus (3) have been assessed to be impermissible.

6. The method (100) according to one or more of the preceding claims, **characterized in that** the spinning machine (1) is an air-jet spinning machine, wherein the spinning units (4) are formed by air-jet spinnerets, by means of which a thread is formed from a fed sliver via the compressed air flow fed to the air-jet spinneret, which compressed air flow generates a vortex air flow within the air-jet spinneret.

7. The method (100) according to one or more of the preceding claims, **characterized in that** the spinning apparatus (3), spinning unit (4) and/or compressed air supply line (8) relating to the impermissible deviation is indicated by means of a display unit (15).

8. The method (100) according to one or more of the preceding claims, **characterized in that** the extent of the deviation from the assigned limit value or limit value range is identified and indicated in particular by means of a display unit (15).

9. A rotor spinning machine or air-jet spinning machine (1) comprising
- at least one section comprising a defined number of spinning apparatuses (3), each having a spinning unit (4),
- at least one compressed air source (6),
- compressed air supply lines (8), which are each coupled to at least one spinning unit (4) of the spinning units (4), wherein the compressed air flow of the at least one compressed air source (6) is feedable via the compressed air supply line (8) to the at least one spinning unit (4) assigned thereto,
- a switchable, in particular controllable, compressed air valve (12) assigned to at least one spinning unit (4), wherein the compressed air valve (12) is designed to keep at least the pressure constant regardless of the pressure volume flow and in particular to control the fed compressed air flow, and
- at least one compressed air flow meter (10) for measuring the compressed air flow rate within the compressed air supply line (8),
**characterized in that**
the spinning machine (1) for carrying out a method (100) according to one or more of claims 1 to 8 comprises or is coupled to
- a control and regulation unit (14) coupled to the at least one compressed air source (6) and the compressed air valves (12) for controlling and/or regulating the at least one compressed air source (6) and the respective compressed air valves (12), and
- an evaluation device (13) connected to the compressed air flow meter (10) in a data-transmitting manner for evaluating measured data from the compressed air flow meter (10),
wherein the evaluation device (13) is set up to
- compare, when the compressed air valves (12) are closed one after the other in a defined order, the compressed air flow value measured each time a compressed air valve (12) is closed with a specified limit value or limit value range stored in the evaluation device (13) or a memory unit connected to the evaluation device (13), and
- identify the spinning unit (4) the assigned compressed air flow values of which deviate from the limit value or limit value range, wherein it is assessed whether the measured compressed air flow value falls below or exceeds the assigned limit value or limit value range.

10. The rotor spinning machine or air-jet spinning machine (1) according to claim 9, **characterized in that** the compressed air valve (12) is arranged in a compressed air flow branch duct (9), via which the assigned spinning unit (4) is connected to the compressed air supply line (8) so as to guide the compressed air flow.

11. The rotor spinning machine or air-jet spinning machine (1) according to claim 9 or 10, **characterized in that** the control and regulation unit (14) is connected to the evaluation device (13) in a data-transmitting manner.

12. The rotor spinning machine or air-jet spinning machine (1) according to one of the preceding claims 9 to 11, **characterized in that** the evaluation device (13) is connected in a data-transmitting manner to a display unit (15) in a wireless or wired manner and is designed to have the display unit (15) indicate the spinning apparatus (3), spinning unit (4), pressure supply line (8) relating to the deviation and/or the extent of the deviation from the limit value or limit value range.

## Revendications

1. Procédé (100) pour la détermination de fuites et/ou d'obstructions d'une unité de filage (4) d'un dispositif de filage (3) d'une machine à filer à rotor ou à jet d'air (1),
- la machine à filer (1) présentant
- au moins une section comprenant un nombre défini de dispositifs de filage (3) avec chacun une unité de filage (4),
- au moins une source d'air comprimé (6),
- des conduites d'alimentation en air comprimé (8), lesquelles sont couplées chacune à au moins une unité de filage (4) des unités de filage (4), le flux d'air comprimé de l'au moins une source d'air comprimé (6) pouvant être amené via la conduite d'alimentation en air comprimé (8) à l'au moins une unité de filage (4) qui lui est associée,
- une vanne d'air comprimé (12) commutable, notamment réglable, associée respectivement à au moins une unité de filage (4), la vanne d'air comprimé (12) étant conçue pour maintenir au moins la pression constante indépendamment du débit volumique d'air et notamment pour réguler le flux d'air comprimé amené,
- au moins un débitmètre d'air comprimé (10) pour mesurer le débit d'air comprimé à l'intérieur de la conduite d'alimentation en air comprimé (8),
- la machine à filer (1) présentant ou étant couplée à
- une unité de commande et de régulation (14) couplée à l'au moins une source d'air comprimé (6) et aux vannes d'air comprimé (12) pour commander et/ou réguler l'au moins une source d'air comprimé (6) et les vannes d'air comprimé (12) respectives, et
- un dispositif d'évaluation (13) en liaison de transmission de données avec le débitmètre d'air comprimé (10) pour évaluer les données de mesure du débitmètre d'air comprimé (10),
- le procédé (100) comprenant les étapes consistant à
- placer (110) la machine à filer (1) dans un mode de vérification, dans lequel les vannes d'air comprimé (12) sont placées dans un état « ouvert », notamment réglable, pour libérer une alimentation en flux d'air comprimé vers les unités de filage (4),
- activer (120) la source d'air comprimé (6) pour amener un flux d'air comprimé, si l'au moins une source d'air comprimé (6) est désactivée,
- fermer (130) les vannes d'air comprimé (12) successivement dans un ordre défini, où, lors de chaque fermeture d'une vanne d'air comprimé (12), la valeur de flux d'air comprimé prédominante est mesurée et le résultat de la mesure est transmis au dispositif d'évaluation (13) et est associé à l'au moins une unité de filage (4) assignée à la vanne d'air comprimé (12) et comparé avec une valeur limite ou une plage de valeurs limites prédéfinie, mémorisée dans le dispositif d'évaluation (13) ou dans une unité de mémoire connectée au dispositif d'évaluation (13),
- identifier (140), par le dispositif d'évaluation (13), l'unité de filage (4) dont les valeurs de flux d'air comprimé associées s'écartent de la valeur limite ou de la plage de valeurs limites, une évaluation étant faite pour savoir si la valeur de flux d'air comprimé mesurée est inférieure ou supérieure à la valeur limite ou à la plage de valeurs limites associée.

2. Procédé (100) selon la revendication 1, **caractérisé en ce que** l'unité de commande et de régulation (14) est en liaison de transmission de données avec le dispositif d'évaluation (13).

3. Procédé (100) selon la revendication 1, **caractérisé en ce qu'**un signal d'alarme est initié par le dispositif d'évaluation (13) lorsque l'évaluation révèle un écart inadmissible des valeurs de flux d'air comprimé par rapport à la valeur limite ou à la plage de valeurs limites.

4. Procédé (100) selon la revendication 3, **caractérisé en ce que** le signal d'alarme comprend des informations sur le type de l'écart inadmissible et sur le dispositif de filage (3), l'unité de filage (4) et/ou la conduite d'alimentation en air comprimé (8) concernés par l'écart inadmissible.

5. Procédé (100) selon une ou plusieurs des revendications précédentes, **caractérisé en ce que** la vanne d'air comprimé (12) commutable, notamment réglable, associée respectivement à au moins une unité de filage (4) est déplacée dans une position de fermeture lorsque des écarts des valeurs de flux d'air comprimé sur le dispositif de filage (3) concerné ont été évalués comme étant inadmissibles.

6. Procédé (100) selon une ou plusieurs des revendications précédentes, **caractérisé en ce que** la machine à filer (1) est une machine à filer à jet d'air, les unités de filage (4) étant formées par des tuyères de filage à jet d'air, au moyen desquelles, à partir d'un ruban de fibres amené, un fil est formé via le flux d'air comprimé amené à la tuyère de filage à jet d'air, qui génère un flux d'air tourbillonnaire à l'intérieur de la tuyère de filage à jet d'air.

7. Procédé (100) selon une ou plusieurs des revendications précédentes, **caractérisé en ce que** le dispositif de filage (3), l'unité de filage (4) et/ou la conduite d'alimentation en air comprimé (8) concernés par l'écart inadmissible sont indiqués au moyen d'une unité d'affichage (15).

8. Procédé (100) selon une ou plusieurs des revendications précédentes, **caractérisé en ce que** la mesure de l'écart par rapport à la valeur limite ou à la plage de valeurs limites associée est identifiée et notamment affichée au moyen d'une unité d'affichage (15).

9. Machine à filer à rotor ou à jet d'air (1) comprenant
- au moins une section comprenant un nombre défini de dispositifs de filage (3) avec chacun une unité de filage (4),
- au moins une source d'air comprimé (6),
- des conduites d'alimentation en air comprimé (8), lesquelles sont couplées chacune à au moins une unité de filage (4) des unités de filage (4), le flux d'air comprimé de l'au moins une source d'air comprimé (6) pouvant être amené via la conduite d'alimentation en air comprimé (8) à l'au moins une unité de filage (4) qui lui est associée,
- une vanne d'air comprimé (12) commutable, notamment réglable, associée respectivement à au moins une unité de filage (4), la vanne d'air comprimé (12) étant conçue pour maintenir au moins la pression constante indépendamment du débit volumique d'air et notamment pour réguler le flux d'air comprimé amené, et
- au moins un débitmètre d'air comprimé (10) pour mesurer le débit d'air comprimé à l'intérieur de la conduite d'alimentation en air comprimé (8),
**caractérisée en ce que**
la machine à filer (1), pour la mise en oeuvre d'un procédé (100) selon une ou plusieurs des revendications 1 à 8, présente ou est couplée à
- une unité de commande et de régulation (14) couplée à l'au moins une source d'air comprimé (6) et aux vannes d'air comprimé (12) pour commander et/ou réguler l'au moins une source d'air comprimé (6) et les vannes d'air comprimé (12) respectives, et
- un dispositif d'évaluation (13) en liaison de transmission de données avec le débitmètre d'air comprimé (10) pour évaluer les données de mesure du débitmètre d'air comprimé (10),
le dispositif d'évaluation (13) étant agencé pour
- comparer, lors de la fermeture successive des vannes d'air comprimé (12) dans un ordre défini, à chaque fermeture d'une vanne d'air comprimé (12), la valeur de flux d'air comprimé mesurée avec une valeur limite ou une plage de valeurs limites prédéfinie, mémorisée dans le dispositif d'évaluation (13) ou dans une unité de mémoire connectée au dispositif d'évaluation (13), et
- identifier l'unité de filage (4) dont les valeurs de flux d'air comprimé associées s'écartent de la valeur limite ou de la plage de valeurs limites, une évaluation étant faite pour savoir si la valeur de flux d'air comprimé mesurée est inférieure ou supérieure à la valeur limite ou à la plage de valeurs limites associée.

10. Machine à filer à rotor ou à jet d'air (1) selon la revendication 9, **caractérisée en ce que** la vanne d'air comprimé (12) est agencée dans un canal de dérivation de flux d'air comprimé (9), par lequel l'unité de filage (4) associée est connectée en conduction de flux d'air comprimé à la conduite d'alimentation en air comprimé (8).

11. Machine à filer à rotor ou à jet d'air (1) selon la revendication 9 ou 10, **caractérisée en ce que** l'unité de commande et de régulation (14) est en liaison de transmission de données avec le dispositif d'évaluation (13).

12. Machine à filer à rotor ou à jet d'air (1) selon l'une des revendications précédentes 9 à 11, **caractérisée en ce que** le dispositif d'évaluation (13) est en liaison de transmission de données, sans fil ou par fil, avec une unité d'affichage (15) et est conçu pour faire afficher, au moyen de l'unité d'affichage (15), le dispositif de filage (3), l'unité de filage (4), la conduite d'alimentation en air comprimé (8) concernés par l'écart et/ou la mesure de l'écart par rapport à la valeur limite ou à la plage de valeurs limites.
